# FASCICULE DE BREVET EUROPEEN

(11) **EP 0 948 446 B1**
(45) Date de publication et mention de la délivrance du brevet: **08.05.2002**
(21) Numéro de dépôt: 97947187.7
(22) Date de dépôt: 19.12.1997
(51) Int. Cl.: B65D 30/24, B65D 77/28

(54) **SACHET ETANCHE ET PROCEDE DE FABRICATION ET DE CONDITIONNEMENT DE LIQUIDE DANS CE SACHET**
DICHTER BEUTEL UND VERFAHREN ZU SEINER HERSTELLUNG UND ZU SEINER BEFÜLLUNG MIT EINER FLÜSSIGKEIT
SEALED BAG AND METHOD FOR MAKING AND PACKAGING LIQUID IN SAID BAG

(30) Priorité: 23.12.1996 FR 9616314
(43) Date de publication de la demande: 13.10.1999
(73) Titulaire: WALK PAK HOLDING NV, Curaçao (AN)
(72) Inventeur: DE SAINT-SAUVEUR, Xavier, F-01210 Ferney-Voltaire (FR)
(74) Mandataire: Savoye, Jean-Paul
(86) Numéro de dépôt international: IB9701584
(87) Numéro de publication internationale: WO9828199

(56) Documents cités:
- WO-A-95/23742
- WO-A-97/18143
- FR-A- 2 711 115

## Description

La présente invention se rapporte à un sachet pour le conditionnement de liquide formé à l'aide de film de matière plastique, comprenant une enceinte étanche pour le liquide et une poche, adjacente à cette enceinte, dans laquelle est logé un conduit de prélèvement du liquide, des moyens étant agencés pour accéder à l'intérieur de ladite poche, une ouverture étant formée à travers une partie de la paroi de cette poche, adjacente à ladite enceinte, pour permettre audit conduit de prélèvement d'entrer de façon étanche dans ladite enceinte. Cette invention se rapporte également à un procédé de fabrication de sachets et de conditionnement de liquide en continu dans ces sachets.

On a déjà proposé, notamment dans le WO 95/23742 un sachet pour le conditionnement de liquide comprenant une valve intégrée pour contrôler la sortie du liquide et susceptible de pouvoir être fabriqué en continu à partir de film de matière thermoplastique. Le préambule de la revendication 1 est basé sur cet état de la technique. On a proposé d'associer une paille à ce sachet pour permettre d'accéder au liquide à travers la valve constituée par un canal ménagé entre deux couches de film normalement jointives et qui s'ouvrent lors de l'introduction de la paille. Par conséquent, lorsque l'on retire au moins partiellement la paille du canal formant valve, ce canal se referme et le liquide ne peut plus sortir. L'inconvénient de ce système réside dans le fait qu'en retirant la paille, celle-ci fait sortir du liquide qui se trouve dans le canal de la valve, salissant peu à peu l'extérieur du sachet.

Il n'est évidemment pas facile de faire un joint efficace dans un tel type de sachet et encore moins lorsque ce sachet est muni d'une valve du type susmentionné. Les bords du canal délimitant la valve sont réalisés par soudage des films de matière thermoplastique. Or, en soudant ces films, on transforme localement la structure de la matière du film, qui devient amorphe et perd de son élasticité, nuisant ainsi à la qualité du joint qui peut être formé. Il est par ailleurs exclu d'utiliser un élément rapporté à l'extrémité d'entrée de ce canal formant valve. Ceci montre bien la complexité du problème à résoudre, la solution devant être adaptée au prix de revient très bas acceptable pour un sachet de ce type. D'autres problèmes liés à ce concept de sachet et dont les solutions sont reprises en combinaison avec la présente invention, ont déjà été apportées par l'inventeur de la présente invention et ont fait l'objet d'autres protections. Il s'agit notamment de la question de l'incorporation d'une paille dans le sachet et de l'inviolabilité de ce sachet pour des raisons évidentes d'hygiène et de sécurité.

Par contre, les problèmes liés à l'étanchéité ainsi qu'à un certain mode de fabrication et de conditionnement du liquide en continu n'avaient pas encore, jusqu'ici, reçus de réponse satisfaisante. L'un de ces problèmes est lié à l'incorporation d'une paille dans une poche fermée de l'emballage dans un processus de fabrication sur un matériau en bande continu.

Le but de la présente invention est précisément d'apporter une solution au problème de l'étanchéité, ainsi qu'à celui de la fabrication de sachets et du conditionnement de liquide en continu dans de tels sachets, permettant notamment d'utiliser des concepts de machines connus, même si celles-ci sont malgré tout appelées à subir des transformation substantielles pour s'adapter à la fabrication et au conditionnement de ces sachets.

A cet effet, la présente invention a tout d'abord pour objet un sachet pour le conditionnement de liquide du type susmentionné tel que défini par la revendication 1. Cet élément tubulaire de section décroissante est obtenu par étirage d'un film plastique et permet ainsi de conserver l'élasticité du film, garant d'une étanchéité efficace. Il s'agit de plus d'une solution d'une très grande simplicité, parfaitement adaptée au produit auquel elle est destinée.

De préférence, la paroi de la poche renfermant ledit conduit de prélèvement est solidaire d'une languette découpée dans une couche de film destinée à former l'enceinte étanche. Cette languette permet de garantir l'inviolabilité de l'accès à la paille servant de conduit de distribution du liquide.

Avantageusement, l'ouverture ménagée à l'extrémité de l'élément tubulaire formant joint d'étanchéité communique avec une extrémité d'un canal formant valve entre cette ouverture et l'intérieur de l'enceinte étanche, la poche du sachet étant formée entre une première couche de film formant une des parois dudit canal et une deuxième couche de film sensiblement plus étroite que la première couche et solidaire de la languette d'ouverture de la poche. Grâce à cette disposition, on gagne une épaisseur de film puisqu'une des parois de la poche est formée par un des films du canal de la valve. Ce gain d'épaisseur présente un avantage lorsque l'ébauche de sachets en bande doit être enroulée en bobine pour être envoyée à une unité de conditionnement du liquide. La surépaisseur constituée par deux épaisseurs de film formant les parois de la poche peut ainsi être réduite de moitié, réduisant également la différence d'épaisseur d'un bord à l'autre de la bobine d'ébauches.

En variante, cette poche peut cependant être formée dans le pli d'un film replié sur lui-même. De préférence, ce pli peut se trouver adjacent à une extrémité du canal contrôlant l'écoulement du liquide et l'élément tubulaire formant joint d'étanchéité peut s'étendre sur une partie de ce canal.

Cette invention a également pour objet un procédé de fabrication de sachets et de conditionnement de liquide en continu dans ces sachets selon la revendication 9. L'un des avantages de ce procédé est de permettre le remplissage des sachets et la mise en place des pailles latéralement, l'un des bords longitudinaux du matériau en bande destiné à former un des bords de ces sachets restant ouvert jusqu'au moment du remplissage. De ce fait, la paille peut être introduite latéralement dans l'axe du joint et du canal de valve lorsque ce canal existe, et un conduit d'alimentation en liquide peut passer entre les parois du sachet, le long de son bord coïncidant avec le bord longitudinal du matériau en bande. Le soudage de ce bord longitudinal est effectué au fur et à mesure de l'avance du matériau en bande, juste avant le remplissage.

De manière avantageuse, le procédé se déroule en deux phases distinctes, l'une consistant à former une bande continue d'ébauches de sachets, la seconde consistant à former le joint tubulaire, à y introduire le conduit de prélèvement et à conditionner le liquide dans l'enceinte. L'avantage de ce mode de réalisation est de permettre la fabrication des ébauches et le conditionnement du liquide dans deux unités de productions séparées, le conditionneur du produit n'étant pas forcément apte à résoudre les problèmes que pose la fabrication d'un tel sachet.

De ce fait, le conditionneur du liquide dans l'emballage peut ensuite utiliser l'ébauche ainsi produite comme les simples feuilles ou films utilisés pour le conditionnement de liquide en berlingots, sachets ou briques, en réalisant le conditionnement à l'aide des machines habituelles, de sorte que pour conditionner le liquide qu'il veut vendre dans les sachets selon l'invention, notamment les sachets à valves, il suffit au conditionneur de liquide, de remplacer les simples films extrudés ou matériaux en feuilles habituels, par les ébauches de sachets selon la présente invention.

Un des principaux avantages de l'enceinte objet de l'invention est d'avoir un operculage du canal de la valve qui permet, en perçant cet opercule non par découpage, mais par déformation ponctuelle de l'opercule en direction du canal de la valve jusqu'à sa rupture, d'obtenir un joint annulaire légèrement conique qui garantit un serrage élastique de la paille, assurant une étanchéité qui permet d'éviter que du liquide se trouvant dans le canal de la valve ne s'en échappe.

De plus, les deux faces de l'enceinte issues de la même feuille repliée sur elle-même ne subissent pas de décalage entre elles, de sorte qu'il en est de même pour les inscriptions sérigraphiées disposées sur les deux faces de cette enceinte.

Grâce au procédé de conditionnement selon l'invention, la poche destinée à loger la partie recourbée de la paille située à l'extérieur du canal de la valve est réalisée après l'introduction de la paille dans l'entrée de ce canal, de sorte que la paille ne tire pas sur les soudures latérales de la poche.

D'autres avantages et d'autres variantes apparaîtront encore au cours de la description qui va suivre, faite à l'aide du dessin annexé qui illustre, très schématiquement et à titre d'exemple, une forme d'exécution et une variante de l'enceinte objet de cette invention, ainsi que les modes de mise en oeuvre correspondants des procédés de fabrication et de conditionnement objets de cette invention.
La figure 1 est une vue en plan, illustrant une première phase du procédé de fabrication;
la figure 2 est une vue en coupe de la figure 1;
la figure 3 est une vue en plan illustrant une deuxième phase de ce procédé;
la figure 4 est une vue en coupe de la figure 3;
la figure 5 est une vue en plan illustrant une troisième phase de ce procédé;
la figure 6 est une vue en coupe de la figure 5;
la figure 7 est une vue en plan illustrant une quatrième phase de ce procédé;
la figure 8 est une vue en coupe de la figure 7;
la figure 9 est une vue en plan illustrant une cinquième phase de ce procédé;
la figure 10 est une vue en coupe de la figure 9;
la figure 11 est une vue en plan illustrant une sixième phase de ce procédé;
la figure 12 est une vue en coupe de la figure 11;
la figure 13 est une vue en plan illustrant une septième phase de ce procédé;
la figure 14 est une vue en coupe de la figure 13;
la figure 15 est une vue en plan du sachet terminé;
la figure 16 est une vue en coupe de la figure 15;
la figure 17 est une vue en plan de la quatrième phase d'un second mode de réalisation du procédé pour la fabrication et le conditionnement de liquide dans un sachet selon une seconde forme d'exécution;
la figure 18 est une vue en coupe de la figure 17;
la figure 19 est une vue en plan de la cinquième phase de ce procédé;
la figure 20 est une vue en coupe de la figure 19;
la figure 21 est une vue en plan d'une phase ultérieure de ce procédé;
la figure 22 est une vue en coupe de la figure 21;
la figure 23 est une vue en plan de la première phase du processus de conditionnement du liquide dans le sachet selon la seconde forme d'exécution;
la figure 24 est une vue en coupe de la figure 23.

Les figures 1 et 2 représentent trois feuilles 1, 2, 3 superposées de matériau en feuille, dont la troisième est de largeur sensiblement plus faible que les deux premières. La première feuille 1, qui est destinée à former la paroi d'une enceinte étanche, dans cet exemple, un sachet pour le conditionnement d'un liquide, notamment d'une boisson, est de préférence constituée par une feuille de matière plastique multicouches, telle qu'utilisée habituellement pour le conditionnement de produits alimentaires. Les différentes couches de ces feuilles multicouches peuvent être formées de différentes matières plastiques ou d'une même matière, ce qui permet de les recycler. Bien entendu, le sachet objet de la présente invention n'est pas limité au conditionnement de boissons, mais peut être utilisé pour tout type de liquide.

La deuxième feuille 2 est un film de matière plastique extrudée, notamment du polyéthylène, de même que la troisième feuille 3. Il faut d'ailleurs préciser ici que, même si les feuilles 2 et 3 ont été représentées comme étant initialement deux feuilles séparées, elles pourraient aussi former au départ une feuille commune, repliée autour d'un axe longitudinal à celui de cette feuille en bande, pour former alors les deux feuilles 2 et 3 de largeurs différentes représentées sur les figures 1 et 2.

A titre d'autre variante, les feuilles 2 et 3 pourraient être issues d'un film tubulaire, mis sous légère surpression interne, les couches superposées étant obtenues en aplatissant progressivement le tube et en repliant longitudinalement et progressivement vers l'intérieur, une portion de ce tube. De cette manière, on obtient quatre couches superposées, dont deux sont moins larges que les deux autres, reliées les unes aux autres, comme illustré par la figure 8, mais sans nécessiter de soudage entre elles.

Ces trois feuilles 1, 2, 3 de largeurs différentes, au moins pour l'une d'entre elles, sont tout d'abord alignées de manière à faire coïncider leurs bords gauches.

La première étape de fabrication du procédé consiste, dans cet exemple, à découper une languette 4 dans la première feuille 1 destinée à former la paroi du sachet. Cette languette 4 reste attachée à la feuille 1 par une extrémité. Les outils de découpage sont symbolisés par les rectangles 5 et 6 de la figure 2. Au cours de la même étape, on peut percer la feuille 3 au milieu de sa largeur pour former un trou 7 pour le passage d'une paille. Les outils pour la réalisation de ce trou 7 sont symbolisés par un poinçon conique 8 et une matrice 9 sur la figure 2. La manière de faire ce trou 7 est importante. Il ne s'agit pas de découper ce trou 7, mais d'étirer ponctuellement le film à l'aide du poinçon 8 dans le logement formé dans la matrice 9, jusqu'à la rupture du film 3. De ce fait, la matière du film entourant l'ouverture 7 se déforme en fluant, formant une sorte de petit tube conique 7a (Fig.15) au fond duquel se trouve le trou 7. Par conséquent, lorsque la paille 21 (Fig.15) est introduite dans le trou 7 par le côté du film 3 par lequel le poinçon 8 a percé ce trou 7, ce trou étant calibré pour être d'un diamètre très légèrement plus faible que celui de la paille 21, la partie tubulaire 7a produite lors du perçage de ce trou 7 enserre la paille 21 et forme un joint d'étanchéité autour d'elle.

En variante, on peut imaginer de souder sur le film 3 une rondelle de la même matière plastique que ce film 3 à l'endroit où le trou 7 doit être percé, de manière à renforcer la partie tubulaire entourant le trou 7.

L'opération suivante, illustrée par les figures 3 et 4 consiste à souder ensemble les trois feuilles 1, 2, 3 dans la partie où la languette 4 a été découpée. La soudure 10 obtenue recouvre toute la languette 4, mais elle ménage une zone 10a non soudée, superposée à l'extrémité libre 4a de la languette 4. Grâce à cette soudure 10, il sera possible de déchirer les trois feuilles de films 1, 2, 3 à l'aide de la languette 4 comme on l'expliquera par la suite.

Sur le plan du procédé de fabrication, cette soudure 10 présente un intérêt particulier. Elle permet en effet de solidariser les trois feuilles de film 1, 2, 3 ensemble, de sorte qu'il ne peut plus se produire de déplacement entre elles. On sait en effet que les matières plastiques sont susceptibles de fluer consécutivement à une traction exercée sur elles. Ces feuilles subissent également des variations de dimension importantes consécutivement à des variations de température, ainsi qu'à des variations du taux d'humidité. Lorsque l'on travaille comme ici sur un matériau en bande pouvant atteindre une longueur de plusieurs centaines de mètres, ces variations peuvent se traduire à la longue par d'importants décalages. En solidarisant les films au début du procédé de fabrication, on garantit que les opérations effectuées ultérieurement sur les différentes feuilles le seront dans des positions relatives qui ne peuvent plus varier dans des proportions gênantes.

L'étape suivante, illustrée par les figures 5 et 6, consiste à replier sur elles-mêmes les feuilles 2 et 3 dans le sens de la largeur des bandes, autour de deux axes de pliage longitudinaux pour former deux plis parallèles 2a, 3a. En repliant ces feuilles 2, 3 sur elles-mêmes, les bords longitudinaux de ces feuilles 2 et 3 sont alignés sur le bord longitudinal gauche, correspondant également à un des bords de la feuille 1 de formation de la paroi du sachet. En raison de la différence de largeur des feuilles 2 et 3 en bandes, ces feuilles repliées 2, 3 ne se superposent que dans la partie de la largeur de ces bandes adjacente aux bords superposés de ces bandes. La feuille 1, quant à elle, est écartée de la feuille 2 afin de permettre d'accéder à cette dernière.

Si on part d'un seul film tubulaire, comme mentionné précédemment à titre de variante, on procède par pliage parallèlement à l'axe du tube comme on l'a déjà expliqué au sujet de cette variante.

Au cours de l'étape illustrée par les figures 7 et 8, on effectue deux lignes de soudage 11 non convergentes dans la partie de la feuille 2 repliée qui ne se superpose pas avec la feuille 3. Ces lignes de soudage 11 forment les bords d'un canal 12, entre les deux films repliés de la feuille 2, qui est destiné à former la valve 12a contrôlant la distribution du liquide conditionné dans le sachet. Simultanément, les deux bords longitudinaux des parties repliées des feuilles de films 2 et 3 sont fixées l'un à l'autre par une soudure longitudinale 13. Comme illustré par la figure 8, un séparateur 14 est inséré entre les deux parties repliées de la feuille 3 pour maintenir une ouverture longitudinale permettant d'accéder librement à l'intérieur de la poche 15 formée entre les deux films de la feuille 3 repliée. Les outils servant au soudage des bords 11 du canal 12 sont symbolisés sur la figure 8 par deux rectangles 16 et 17.

Les figures 9 et 10 montrent le découpage 18 des deux films superposés issus du pliage de la feuille 2, effectué à l'aide de deux outils symbolisés par les rectangles 19 et 20 de la figure 10. Ce découpage présente la forme d'un U dont les deux branches parallèles sont asymétriques. La branche transversale de ce découpage 18 se situe à proximité de l'extrémité du canal 12 adjacente au pli de la feuille 2. Ce découpage 18 est destiné à faire communiquer le canal 12 avec l'intérieur du sachet. L'asymétrie des branches parallèles de ce découpage 18 qui s'étendent de part et d'autre de la partie du canal 12 formant la valve 12a est destinée à améliorer son fonctionnement, en coopération avec les rétrécissements asymétriques de la section du canal 12.

Ce stade correspond à la fin de la fabrication de l'ébauche du sachet. C'est-à-dire que, jusqu'à ce stade de la fabrication, l'ébauche obtenue peut être rembobinée pour être transportée chez un autre fabricant en vue de conditionner du liquide dans les futurs sachets qu'il terminera en conditionnant le liquide, comme on va l'expliquer. Bien entendu, ceci n'est qu'une possibilité à laquelle l'invention n'est évidemment pas limitée. On peut en effet effectuer le conditionnement en ligne à la suite des étapes du procédé de fabrication décrites jusqu'ici.

Les figures 11 et 12 représentent la mise en place de la paille 21 entre les deux portions de film repliés de la feuille 3, jusque dans la première partie du canal 12 à travers l'ouverture 7 formée à l'extrémité du joint d'étanchéité tubulaire 7a dont il a été question précédemment. Il est à noter qu'en variante, le trou 7 pourrait être fait à l'aide de la paille 21 elle-même ou d'un outil distinct, juste avant l'introduction de la paille 21 et non pas au cours de la fabrication de l'ébauche, comme décrit précédemment. Dans cette variante, le trou 7 pourrait également être amorcé au cours de la fabrication de l'ébauche, pour faciliter le perçage à l'aide de la paille 21. Comme illustré par ces figures, l'extrémité de la paille 21 présente un renflement annulaire 21a dont le but est d'offrir une résistance lorsque l'on retire la paille 21 du canal 12 et que ce renflement arrive au niveau de l'ouverture 7. Comme illustré par les figures 11 et 12, des pinces 22 disposées de chaque côté de la paille 21 servent à retenir les ébauches de sachets pendant l'introduction de la paille 21.

En variante, le renflement annulaire 21a de la paille 21 peut avantageusement être remplacé par une déformation de l'extrémité de la paille que l'on retourne vers l'extérieur sur une certaine longueur, avantageusement quelques mm, comme on le fait avec une chaussette. Ce retournement peut facilement être obtenu à chaud. La partie retournée forme un espace annulaire dans lequel le joint d'étanchéité tubulaire 7a peut s'engager lorsque l'on tente de sortir la paille 21 de ce joint, formant ainsi une butée d'arrêt.

La dernière étape avant le conditionnement du liquide consiste à relier l'extrémité du canal 12 adjacente au pli 3a de la troisième feuille de film 3, au bord longitudinal où sont superposés tous les bords longitudinaux des feuilles 1, 2 et 3 par deux soudures parallèles 24, 25. Le second bord longitudinal de la première feuille 1 destinée à former la paroi du sachet 30 sera également fixé le long de ce bord longitudinal, lors du conditionnement du liquide, comme on le verra ci-dessous. Ces deux soudures 24 et 25 divisent la poche 15 formée entre les deux films adjacents de la feuille 3 repliée, en trois compartiments 31, 32, 33, dont le dernier 33 contient la partie repliée de la paille 21. Ces soudures 24 et 25 réunissent ensemble les deux feuilles repliées 2 et 3 avec la feuille 1 non encore repliée, c'est-à-dire qu'une fois le sachet 30 terminé, les deux feuilles repliées 2, 3 seront solidaires d'une même face interne de ce sachet 30.

Les figures 15 et 16 représentent le sachet 30 terminé. La finition de ce sachet est réalisée pendant le conditionnement du liquide, elle consiste à replier longitudinalement la feuille 1 autour des deux autres feuilles 2 et 3 déjà repliées. Ensuite les feuilles 1, 2 et 3 sont soudées longitudinalement par une soudure 26 réunissant les bords longitudinaux des six couches des trois feuilles 1, 2 et 3 repliées et par une autre soudure longitudinale 27 formée le long des plis adjacents des deux feuilles repliées 1 et 2. Une troisième soudure transversale 28 est ménagée entre les soudures longitudinales 26 et 27. Cette soudure 28 est destinée à former le fond du sachet 30 qui est alors rempli par le quatrième côté resté ouvert à cet effet, après quoi, le sachet est fermé par une seconde soudure transversale 29. Le sachet 30 ainsi obtenu, est séparé du matériau en bande auquel il était attaché jusqu'ici, en coupant ce matériau en bande au ras des soudures 28 et 29.

Comme on peut le constater, le sachet 30 comporte deux barrières d'étanchéité. L'une est constituée par la valve 12a formée par la partie du canal 12 situé entre l'extrémité de ce canal 12 adjacente à la découpe 18 et les étranglements asymétriques conduisant à une partie de ce canal de section élargie. Une autre est formée entre la paille 21 et le joint tubulaire 7a.

Pour consommer le contenu du sachet 30, lorsqu'il s'agit d'une boisson, il suffit de saisir l'extrémité 4a de la languette 4 et de la tirer en direction de la soudure 26, déchirant ainsi les trois couches superposées et soudées ensemble par la soudure 10, au niveau des soudures 24 et 25, donnant ainsi accès à l'intérieur du compartiment 33 contenant la partie recourbée de la paille 21. On saisit l'extrémité de cette partie recourbée et on l'écarte vers l'extérieur du compartiment 33, on pousse alors la paille 21 plus avant dans le canal 12 pour écarter la partie des films adjacents de la feuille 2 formant la valve 12a et on aspire le liquide à travers la paille 21. Si l'on ne veut pas consommer tout le contenu du sachet 30, il suffit de retirer la paille dans la position illustrée par la figure 15, de sorte que la valve 12a formée dans le canal 12 se referme. Quant au liquide qui est dans le reste du canal 12, il est empêché de ressortir grâce au joint 7a qui enserre la paille 21 autour de l'ouverture 7 formée à travers la feuille 3. De ce fait, l'extérieur du sachet reste toujours propre et sec. Le joint 7a en coopération avec le renflement annulaire 21a de la paille 21 sert aussi à éviter le retrait accidentel de la paille 21 du canal 12. C'est la raison pour laquelle il peut être utile de renforcer localement la portion du film 3 formant ce joint 7a, comme on l'a mentionné précédemment.

Les compartiments fermés 31, 32 situés de part et d'autre du compartiment 33 renfermant la partie recourbée de la paille 21, sont isolés de l'enceinte principale du sachet 30 destinée à contenir le liquide, ménagée entre les deux parties repliées de la feuille 1. Ces compartiments pourraient être utilisés pour recevoir toutes sortes d'articles, d'objets, de surprises, de réclames, de jeux ou d'éléments de jeux etc., qui peuvent être insérés pendant l'opération de conditionnement du liquide dans l'enceinte principale du sachet 30.

Dans une ultime variante de cette première forme d'exécution, on pourrait imaginer de partir d'une seule feuille ou bande repliée longitudinalement pour réaliser l'ensemble de l'enceinte et de la valve décrits précédemment, ce qui n'a rien d'impossible sur le plan du procédé selon la présente invention. Il faut toutefois remarquer que dans l'état actuel des connaissances que nous avons des matières plastiques disponibles sur le marché, il est préférable que la paroi 1 du sachet soit formée par un stratifié PE/PET. Or le PET ne se soude pas sur lui-même, d'où l'impossibilité de l'utiliser pour les couches 2 et 3. Par ailleurs, des feuilles formées uniquement de PE pour former les parois du sachet ne donnent pas de très bon résultats en ce qui concerne le déchirement de la languette 4 pour l'ouverture du sachet. Dans les essais réalisés, on a obtenu d'excellents résultats pour former la paroi du sachet, avec des feuilles PE/PET dont les épaisseurs respectives sont de 100 et 12 µm, la mince couche de PET permettant d'obtenir un découpage net de la languette 4 au moment de l'ouverture.

Les différentes étapes du procédé décrit précédemment sont appelées à subir des permutations en fonction des modes de fabrications adoptés. On peut en effet adopter un mode de fabrication pas à pas ou un mode de fabrication dans lequel la ou les bandes avancent en continu et où les organes opératoires sur la chaîne de fabrication sont de type rotatif. Un tel mode de fabrication est susceptible d'atteindre des cadences de production plus rapides et est donc potentiellement plus intéressant. Dans le cas de l'utilisation d'un film tubulaire pour réaliser les feuilles repliées 2 et 3, comme évoqué précédemment à titre de variante, il faut d'ailleurs que l'élément tubulaire défile en continu.

Pour rendre le défilement en continu possible dans tous les cas de figures, il peut être nécessaire de prévoir, pour certaines opérations de soudure notamment, un dispositif d'accumulation de bande en formant des méandres sur des galets suspendus élastiquement de part et d'autre de la bande, de manière à pouvoir se disposer progressivement en ligne au cas où un arrêt temporaire de cette bande se produit en amont. Un tel dispositif n'est pas nécessaire si les postes de soudage sont de type "accompagnant".

Pour permettre de souder sélectivement entre elles certaines feuilles superposées et pas d'autres, des séparateurs sont interposés dans les parties correspondantes de la trajectoire de la ou des bandes de films. Dans le cas de soudures "accompagnantes", les séparateurs seront animés de mouvements alternatifs dans le sens de défilement de ces bandes pour permettre de suivre le déplacement des électrodes de soudage ou des poinçons de découpe.

Etant donné que l'on peut réaliser les sachets munis de valves selon l'invention, à partir d'une, deux ou trois feuilles dont l'une peut être tubulaire, il peut être préférable de commencer le procédé par le pliage des feuilles pour les amener, avant soudage ou découpe, dans la position illustrée par la figure 6, après quoi, on commence les opérations de découpe et de soudage dans l'ordre décrit précédemment. On peut toutefois mentionner le fait que le soudage 10 superposé à la languette 4 et autour de l'extrémité 4a de cette languette 4, peut être réalisé, de préférence, simultanément au soudage 11 du canal 12 de la valve illustré par la figure 7.

Comme on l'a déjà mentionné précédemment, le perçage de l'ouverture pour permettre à la paille 21 d'accéder au canal 12 de la valve de façon étanche, réalisé dans le pli 3a de la feuille 3, peut être fait au cours de l'opération de conditionnement du liquide dans le sachet.

Le sachet selon la seconde forme d'exécution dont le procédé de fabrication est illustré par les figures 17 à 24, diffère de celui décrit précédemment essentiellement par le fait que la poche 15 n'est plus formée à l'intérieur d'une feuille repliée, comme précédemment, mais entre une feuille 35 et une feuille 36, entre lesquelles est formé le canal 12 de la valve 12a par les deux soudures non convergentes 11. Contrairement à la forme d'exécution précédente, ce canal 12 n'est de préférence pas formé par une feuille repliée 3 autour d'un axe longitudinal du film en bande, mais entre deux feuilles 36, 37. Le bord longitudinal interne de la feuille 35 est soudé selon la ligne 38 à la feuille 36 formant une des parois du canal 12 (figures 17 et 18).

Dans cette seconde forme d'exécution, la plupart des étapes du procédé sont semblables à celles de la première forme d'exécution, aussi, pour éviter des répétitions inutiles, ces étapes n'ont été ni représentées ni décrites.

Comme dans la première forme d'exécution, la paroi du sachet est formée, de préférence, par une seule feuille 1 destinée à être repliée longitudinalement ultérieurement. Une languette 4 est découpée dans cette feuille 1 (figures 17, 18) par des outils de découpage 39, 40 et cette languette 4 est soudée à la feuille 35 par une soudure 10 à l'exception de son extrémité 4a qui se trouve dans la zone 10a non soudée (figure 19, 20), par des outils de soudage 41, 42. Comme précédemment, cette soudure 10 s'étend tout autour de la languette 4 pour l'isoler du liquide situé à l'intérieur du sachet.

Ensuite, la feuille 1 formant la paroi du sachet est repliée longitudinalement en deux pour amener ses deux bords à se rejoindre, ces bords étant alignés avec l'un des bords de chaque ruban de film 35, 36 et 37. Cette étape marque la dernière du procédé de fabrication de l'ébauche du sachet selon la présente invention. Deux possibilités sont alors envisageables, soit la bande le long de laquelle se succède une pluralité d'ébauches régulièrement espacées continue sur une unité de conditionnement de liquide, soit cette bande d'ébauches est bobinée pour être transportée vers une unité de conditionnement séparée.

Les figures 23 et 24 illustrent la première étape du processus de conditionnement, les autres ne seront pas décrites étant donné qu'il suffit de se reporter à la forme d'exécution précédente dans laquelle les étapes ultérieures relatives au processus de conditionnement sont les mêmes que pour cette seconde forme d'exécution.

Alors que dans la première forme d'exécution, le joint tubulaire 7a était formé dans la feuille repliée 3, à l'endroit de son pli longitudinal, dans cette forme d'exécution, le joint tubulaire 7a est formé en perçant le film 36 formant une paroi du canal 12 et de la poche 15, adjacent au film 35 formant l'autre paroi de cette poche 15, à l'aide d'un outil 42.

Pour le reste des opérations relatives à l'introduction de la paille 21, au remplissage du liquide et à la fermeture du sachet, celles-ci étant semblables à celles décrites en relation avec la forme d'exécution précédente, il suffit de se reporter à la partie de la description se rapportant au conditionnement du liquide de cette première forme d'exécution.

L'un des avantages du procédé de fabrication de cette seconde forme d'exécution du sachet vient du fait que le film 1 destiné à former la paroi du sachet reste à plat et ne doit pas être écartée vers le bas comme dans la première forme d'exécution, ce qui permet d'effectuer le tirage du matériau en bande dans de meilleures conditions.

Le sachet muni d'une valve 12a constitue la forme d'exécution préférée de l'invention. Toutefois, compte tenu de l'efficacité du joint tubulaire 7a, cette valve pourrait être supprimée pour autant qu'avant sa première utilisation, le conduit de distribution 21 du sachet soit obturé par un obturateur amovible tel qu'un bouchon, puis, qu'après la première utilisation, le sachet soit ou rebouché, ou constamment maintenu dans une position où l'ouverture de sortie du conduit de distribution 21 ne se trouve pas au-dessous du niveau du liquide dans le sachet.

## Revendications

1. Sachet pour le conditionnement de liquide formé à l'aide de matière plastique en film, comprenant une enceinte étanche (30) pour le liquide et une poche (15, 33), adjacente à cette enceinte (30), dans laquelle est logé un conduit de prélèvement (21) du liquide, des moyens (4) étant agencés pour accéder à l'intérieur de ladite poche (15, 33), une ouverture (7) étant formée à travers une partie de la paroi de cette poche (15, 33), adjacente à ladite enceinte (30), pour permettre audit conduit de prélèvement (21) d'entrer de façon étanche dans ladite enceinte (30), **caractérisé en ce que** ladite ouverture (7) se situe à l'extrémité d'un élément tubulaire (7a) de section décroissante, à l'endroit où la section est la plus faible, ménagé à partir d'un film (3, 35) de matière plastique formant une paroi de ladite poche (15, 33) adjacente à ladite enceinte (30), cet élément tubulaire (7a) étant destiné à recevoir ledit conduit de prélèvement (21) du liquide de l'enceinte (30) dont la section est au moins égale à celle de ladite ouverture (7), pour que ledit élément tubulaire (7a) forme un joint d'étanchéité autour dudit conduit de prélèvement (21).

2. Sachet selon la revendication 1, **caractérisé en ce que** lesdits moyens (4) pour accéder à l'intérieur de ladite poche (15, 33) comportent une languette (4) découpée dans une des couches de film (1) destinée à former ladite enceinte (30) et **en ce que** ladite languette (4), à l'exception de son extrémité libre (4a), est assemblée à une des couches de film (3, 35) formant ladite poche (15, 33), cet assemblage s'étendant également sur tout le pourtour de cette languette (4).

3. Sachet selon l'une des revendications précédentes, **caractérisé en ce qu'**il comporte une première couche de film (1) formant une des parois de ladite enceinte (30) et une deuxième couche de film (35), deux bords de ces première et deuxième couches (1, 35) étant adjacents l'un à l'autre, tandis que le bord opposé de la deuxième couche (35) est situé à une distance de ces bords adjacents sensiblement plus faible que le bord opposé de la première couche (1), une troisième couche de film (36) recouvre la deuxième couche (35), un de ses bords étant aligné sur les bords adjacents des première et deuxième couches (1, 35), ces deuxième et troisième couches (35, 36) étant assemblées le long du bord libre de la deuxième couche (35) pour former le fond (38) de ladite poche (15, 33), le bord de cette troisième couche (36) opposé audits bords adjacents s'étendant au-delà du fond (38) de ladite poche (15, 33), une quatrième couche de film (37) dont deux bords opposés coïncident avec ceux de la troisième couche (36) recouvrant cette dernière, ces troisième et quatrième couches (36, 37) étant assemblées entre le fond (38) de ladite poche (15, 33) et leurs bords situés au-delà de ce fond (38), selon deux lignes non convergentes (11) pour former un canal (12) d'axe sensiblement perpendiculaire audit fond (38) ce canal (12) communiquant d'une part avec ladite ouverture (7) et, d'autre part avec l'intérieur de ladite enceinte (30), les parois de ce canal (12) étant destinées à être écartées par ledit conduit de distribution et à se refermer en l'absence de ce conduit pour contrôler le passage du liquide, une cinquième couche de film (1) formant la seconde paroi de cette enceinte, étant assemblée au pourtour de la première couche de film.

4. Sachet étanche selon l'une des revendications 1 et 2, **caractérisé en ce qu'**il renferme un canal (12) ouvert à ses deux extrémités pour le contrôle de l'écoulement du liquide entre l'intérieur et l'extérieur du sachet, ce canal étant formé entre deux couches de film adjacentes (2) de matière plastique réunies selon deux lignes de liaison non convergentes (11), l'ouverture de la section de ce canal (12) étant obtenue par écartement desdites couches de film (2) l'une de l'autre, deux autres couches de film adjacentes (3) issues d'un même film de matière plastique replié sur lui-même, dont la longueur, perpendiculaire à l'axe de pliage (3a), est sensiblement plus faible que la longueur correspondante desdites deux premières couches de film (2), étant insérées entre elles, l'autre extrémité dudit canal (12) étant adjacente audit pli (3a), ledit élément tubulaire de forme conique (7a) étant ménagé à travers ledit pli et pénétrant dans l'ouverture dudit canal (12) adjacente à ce pli (3a).

5. Sachet étanche selon la revendication 4, **caractérisé en ce que** sa paroi (1) est formée par pliage d'un film (1) sur lui-même autour d'un axe parallèle à l'axe de pliage (3a) de la seconde paire (3) de films.

6. Sachet étanche selon la revendication 5, **caractérisé en ce que** les deux dites couches de film (2, 3) sont issues d'une même feuille pliée autour de trois axes parallèles.

7. Sachet étanche selon la revendication 4, **caractérisé en ce que** ladite feuille commune est formée par un tube.

8. Sachet étanche selon l'une des revendications précédentes, **caractérisé en ce que** ladite poche (15) est divisée en plusieurs compartiments (31, 32, 33).

9. Procédé de fabrication de sachets et de conditionnement de liquide dans ces sachets en continu, selon l'une des revendications précédentes, à partir de film de matière plastique en bande, **caractérisé en ce que** l'on fait défiler longitudinalement du film en bande et que l'on forme le fond de ladite poche (15, 33) entre deux couches de film en bande par assemblage de deux films en bande (35, 36) ou pliage longitudinal d'un film en bande (3), on superpose aux deux faces de ladite poche (15, 33) deux couches de film en bande (1) sensiblement plus larges que la profondeur de ladite poche (15, 33), destinées à former ladite enceinte (30) et on aligne un de leurs bords respectifs sur les bords de l'ouverture de ladite poche (15, 33) pour permettre d'accéder latéralement entre ces couches de film (3; 35, 36) et **en ce que** l'on fait défiler ces couches (1, 3, 35, 36) verticalement de haut en bas, on écarte les couches de film (3; 35, 36) formant ladite poche (15, 33) et on ménage ledit joint d'étanchéité tubulaire (7a) et ladite ouverture (7), à travers une portion de sa paroi (3, 36) adjacente à ladite enceinte, on introduit un conduit de prélèvement (21) du liquide de l'enceinte (30) à travers ce joint tubulaire (7a), on forme deux lignes d'assemblage (24, 25) sensiblement perpendiculaires à la ligne de pliage (3a) ou de jonction (38) des parois (3; 35, 36) de la poche, de part et d'autre dudit conduit de prélèvement (21), entre ce pli (3a) ou cette ligne de jonction (38) et le bord de ladite bande où les différentes couches de film (1, 3, 35, 36) sont alignées, ces deux lignes d'assemblage (24, 25) reliant entre elles les couches de film (3; 35, 36) formant la poche à la couche de film (1) formant la paroi de l'enceinte munie des moyens (4) agencés pour accéder à l'intérieur de ladite poche, on assemble ensuite toutes les couches de film (1, 3, 35, 36), d'une part transversalement (28) à ladite bande de film, le long du bord inférieur du sachet en cours de conditionnement, et d'autre part le long des deux bords longitudinaux (26, 27) de ladite bande de film pour former ladite enceinte (30) dont le bord supérieur (29) est ouvert, on remplit cette enceinte à travers ce bord ouvert et on ferme ledit sachet en assemblant toutes les couches, transversalement le long du bord supérieur (29) de cette enceinte (30).

10. Procédé selon la revendication 9, **caractérisé en ce que** l'on forme ladite poche en disposant une deuxième couche de film en bande (35) sur une première couche (1) formant une des parois de ladite enceinte, deux bords longitudinaux de ces première (1) et deuxième (35) couches étant adjacents l'un à l'autre, la largeur de cette deuxième couche (35) correspondant à la profondeur de ladite poche, on dispose une troisième couche de film en bande (36) de plus grande largeur sur la deuxième couche (35), on effectue un assemblage (38) dans le sens longitudinal dudit film en bande entre les deux couches (35, 36) formant ladite poche sensiblement le long du bord de la couche (35) la moins large correspondant au fond de ladite poche, on ajoute une quatrième couche de film en bande (37) de même largeur que celle de la troisième couche (36), on assemble ces troisième (36) et quatrième (37) couches entre ledit assemblage longitudinal (38) formant le fond de ladite poche et leurs bords situés au-delà de ce fond, selon deux lignes non convergentes (11) pour former un canal (12) d'axe sensiblement perpendiculaire audit assemblage longitudinal (38) et on ajoute une cinquième couche (1) pour former la seconde paroi de ladite enceinte (30).

11. Procédé selon la revendication 9, **caractérisé en ce que**
on superpose trois bandes de film (1,2,3), une première (1) destinée à former la paroi de l'enceinte (30), une deuxième (2) destinée à constituer un canal (12) formant une valve (12a) pour contrôler l'écoulement du liquide et une troisième (3) destinée à fermer de façon étanche le canal (12) de ladite valve (12a), la largeur de cette troisième bande (3) étant sensiblement inférieure à celle de la deuxième bande (2),
on fait coïncider un des bords longitudinaux respectifs de ces bandes superposées (1,2,3),
on replie sur elles-mêmes lesdites deuxième (2) et troisième (3) bandes pour superposer leurs autres bords longitudinaux respectifs à leurs trois bords longitudinaux respectifs alignés précédemment, de sorte que la troisième bande (3) repliée s'étend entre les deux moitiés superposées de la deuxième bande (2), sur une portion de sa largeur,
on assemble les bords (11) dudit canal (12), dans la partie de ladite deuxième bande repliée (2), non superposée à la troisième bande (3) repliée sur elle-même et, simultanément, on assemble l'un à l'autre les bords repliés desdites deuxièmes (2) et troisièmes (3) bandes et
on découpe (18) ledit canal (12) au voisinage de son extrémité adjacente au pli (2a) de ladite deuxième bande (2).

12. Procédé selon la revendication 11, **caractérisé en ce que**, avant le pliage desdites deuxième (2) et troisième (3) bandes de film, on soude ensemble lesdites trois bandes (1,2,3) dans une zone (10) superposée à ladite languette (4), en ménageant à l'intérieur de cette zone (10), une portion (10a) non soudée vis-à-vis de l'extrémité libre (4a) de la languette (4).

13. Procédé selon l'une des revendications 9 à 12, **caractérisé en ce qu'**il se déroule selon deux phases distinctes, l'une consistant à former une bande continue d'ébauches de sachets dont toutes les couches (1, 2, 3, 35, 36, 37) sont assemblées les unes aux autres, mais sont séparées les unes des autres le long d'au moins un bord longitudinal (26) et le long des bords transversaux (28, 29) la seconde consistant à former ledit joint tubulaire (7), à y introduire ledit conduit de prélèvement (21) et à conditionner le liquide dans ladite enceinte (30).

## Patentansprüche

1. Beutel für die Verpackung von Flüssigkeit, gebildet mit Hilfe von Kunststofffilm, ein dichtes Behältnis (30) für die Flüssigkeit sowie an dieses Behältnis (30) angrenzend eine Tasche (15, 33) umfassend, in der ein Rohr zur Entnahme (21) der Flüssigkeit untergebracht ist, wobei Mittel (4) eingerichtet sind, um zum Inneren der benannten Tasche (15, 33) zu gelangen und eine Öffnung (7) über einen Teil der an das benannte Behältnis (30) angrenzenden Wandung dieser Tasche (15, 33) hinweg ausgebildet ist, um es dem benannten Entnahmerohr (21) zu gestatten, abgedichtet in das benannte Behältnis (30) einzutreten, **dadurch gekennzeichnet, dass** sich die benannte Öffnung (7) am Ende eines röhrenförmigen Elements (7*a*) von abnehmendem Querschnitt befindet, und zwar dort, wo der Querschnitt am geringsten ist, wobei dieses Element aus einem Kunststofffilm (3, 35) herausgebildet ist, der eine Wandung der benannten, an das benannte Behältnis (30) angrenzenden Tasche (15, 33) bildet, und dieses röhrenförmige Element (7*a*) dazu bestimmt ist, das benannte Rohr zur Entnahme (21) von Flüssigkeit aus dem Behältnis (30) aufzunehmen, dessen Querschnitt zumindest gleich demjenigen der benannten Öffnung (7) ist, damit das benannte röhrenförmige Element (7a) eine Dichtung um das benannte Entnahmerohr (21) bildet.

2. Beutel gemäss Anspruch 1, **dadurch gekennzeichnet, dass** die benannten Mittel (4) für den Zugang zum Inneren der benannten Tasche (15, 33) eine Zunge (4) umfassen, die aus einer der Schichten des Films (1) herausgeschnitten wurde, die dazu bestimmt ist, das benannte Behältnis (30) zu bilden, und dadurch, dass die benannte Zunge (4) mit Ausnahme ihres freien Endes (4a) mit einer der Schichten des Films (3, 35), der die benannte Tasche (15, 33) bildet, zusammengefügt ist und diese Zusammenfügung sich gleichfalls um die gesamte Peripherie dieser Zunge (4) herum erstreckt.

3. Beutel gemäss einem der vorangehenden Ansprüche, **dadurch gekennzeichnet, dass** er eine erste Filmschicht (1), die eine der Wandungen des benannten Behältnisses (30) bildet, und eine zweite Filmschicht (35) umfasst, wobei zwei Ränder dieser ersten und zweiten Filmschicht (1, 35) aneinander angrenzen, während sich der entgegengesetzte Rand der zweiten Schicht (35) in einer Entfernung von diesen aneinandergrenzenden Rändern befindet, die spürbar geringer als die des entgegengesetzten Randes der ersten Schicht (1) ist, dass eine dritte Filmschicht (36) die zweite Filmschicht (35) bedeckt, wobei einer ihrer Ränder mit den angrenzenden Rändern der ersten und zweiten Schicht (1, 35) ausgerichtet ist und diese zweite und dritte Schicht (35, 36) entlang des freien Randes der zweiten Schicht (35) zusammengefügt sind, um den Boden (38) der benannten Tasche (15, 33) zu bilden, der Rand dieser dritten Schicht (36), der den benannten angrenzenden Rändern entgegengesetzt ist, sich über den Boden (38) der benannten Tasche (15, 33) hinaus erstreckt, eine vierte Filmschicht (37), deren zwei gegenüberliegende Ränder mit denen der dritten Schicht (36) zusammenfallen, letztere überdeckt, diese dritte und vierte Schicht (36, 37) zwischen dem Boden (38) der benannten Tasche (15, 33) und ihren jenseits dieses Bodens (38) befindlichen Rändern entlang zweier nicht zusammenlaufender Linien (11) zusammengefügt sind, um einen Kanal (12) mit einer zu diesem Boden (38) im wesentlichen senkrechten Achse zu bilden, dieser Kanal (12) einerseits mit der benannten Öffnung (7) und andererseits mit dem Inneren des benannten Behältnisses (30) in Verbindung steht, die Wandungen dieses Kanals (12) dazu bestimmt sind, durch dieses Verteilrohr auseinandergespreizt zu werden und sich in Abwesenheit dieses Rohres wieder zu schliessen, um den Flüssigkeitsdurchgang zu kontrollieren, und eine fünfte Filmschicht (1), die die zweite Wandung dieses Behältnisses bildet, mit der Peripherie der ersten Filmschicht zusammengefügt ist.

4. Dichter Beutel gemäss einem der Ansprüche 1 und 2, **dadurch gekennzeichnet, dass** er einen Kanal (12) einschliesst, der zur Kontrolle des Flüssigkeitsstromes zwischen dem Inneren und der Aussenseite des Beutels an seinen beiden Enden offen ist, wobei dieser Kanal zwischen zwei aneinander angrenzende Filmschichten (2) aus Kunststoff ausgebildet ist, die entlang zweier nicht zusammenlaufender Verbindungslinien (11) aneinandergefügt sind, die Öffnung des Querschnitts dieses Kanals (12) durch Auseinanderspreizen der benannten Filmschichten (2) erreicht wird, zwei weitere angrenzende Filmschichten (3), die aus ein und demselben Kunststofffilm gefertigt wurden, der zusammengefaltet wurde und dessen Länge senkrecht zur Achse des Falzes (3a) spürbar kleiner als die entsprechende Länge der benannten ersten beiden Filmschichten (2) ist, die zwischen sie eingefügt sind, das andere Ende des benannten Kanals (12) an den benannten Falz (3*a*) angrenzt und das benannte röhrenförmige Element kegelförmiger Gestalt (7*a*) über den benannten Falz hinwegführt und in die an diesen Falz (3*a*) angrenzende Öffnung des benannten Kanals (12) eindringt.

5. Dichter Beutel gemäss Anspruch 4, **dadurch gekennzeichnet, dass** seine Wandung (1) durch Zusammenfalten eines Films (1) um eine zur Falzachse (3*a*) des zweiten Filmpaars (3) parallele Achse gebildet ist.

6. Dichter Beutel gemäss Anspruch 5, **dadurch gekennzeichnet, dass** die benannten beiden Filmschichten (2, 3) aus ein und derselben Folie gefertigt sind, die um drei parallele Achsen gefaltet wird.

7. Dichter Beutel gemäss Anspruch 4, **dadurch gekennzeichnet, dass** die benannte gemeinsame Folie durch ein Rohr gebildet wird.

8. Dichter Beutel gemäss einem der vorangeheeden Ansprüche, **dadurch gekennzeichnet, dass** die benannte Tasche (15) in mehrere Abteile (31, 32, 33) unterteilt ist.

9. Kontinuierliches Verfahren der Fertigung von Beuteln und des Verpackens von Flüssigkeit in diesen Beuteln gemass einem der vorangehenden Ansprüche, ausgehend von Kunststofffilmstreifen, **dadurch gekennzeichnet, dass** ein Filmstreifen längs abgespult wird, dass man den Boden der benannten Tasche (15, 33) zwischen zwei Schichten aus Filmstreifen durch Zusammenfügen von zwei Filmstreifen (35, 36) oder Längsfalten eines Filmstreifens (3) ausbildet, dass man den beiden Seiten der benannten Tasche (15, 33) zwei Schichten aus Filmstreifen (1) überlagert, die spürbar breiter als die Tiefe der benannten Tasche (15, 33) sind und die dazu bestimmt sind, das benannte Behältnis (30) zu bilden, und dass man eine ihrer Kanten mit den Rändern der Öffnung der benannten Tasche (15, 33) ausrichtet, um seitlichen Zugang zwischen diese Filmschichten (3; 35, 36) zu gestatten, und dadurch, dass man diese Schichten 1, 3, 35, 36) senkrecht von oben nach unten abspult, die die benannte Tasche (15, 33) bildenden Filmschichten (3; 35, 36) auseinanderspreizt, die benannte röhrenförmige Dichtung (7*a*) und die benannte Öffnung (7) durch einen Abschnitt ihrer an das benannte Behältnis angrenzenden Wandung (3, 35) anbringt, ein Rohr zur Entnahme (21) von Flüssigkeit aus diesem Behältnis (30) durch diese röhrenförmige Dichtung (7*a*) einführt und zwei Zusammenfügungslinien (24, 25) bildet, die im wesentlichen senkrecht zur Falzlinie (3*a*) oder Verbindungslinie (38) der Wandungen (3; 35, 36) der Tasche zu beiden Seiten des benannten Entnahmerohres (21) zwischen diesem Falz (3*a*) oder dieser Verbindungslinie (38) und der Kante des benannten Filmstreifens, an der die verschiedenen Filmschichten (1, 3, 35, 36) ausgerichtet sind, verlaufen, wobei diese beiden Zusammenfügungslinien (24, 25) die die Tasche bildenden Filmschichten (3; 35, 36) und die Filmschicht (1), die die Wandung des Behältnisses bilden, die mit Mitteln (4) versehen ist, um ins Innere der benannten Tasche zu gelangen, miteinander verbinden, dass man dann alle Filmschichten (1, 3, 35, 36) einerseits quer (28) an den benannten Filmstreifen, und zwar entlang des unteren Randes des in Befüllung befindlichen Beutels, und andererseits entlang der beiden Längskanten (26, 27) des benannten Filmstreifens zusammenfügt, um das benannte Behältnis (30) zu bilden, dessen oberer Rand (29) offen ist, dass man dieses Behältnis über diesen offenen Rand füllt und dass man den benannten Beutel verschliesst, indem man alle Schichten quer entlang des oberen Randes (29) dieses Behältnisses (30) zusammenfügt.

10. Verfahren gemäss Anspruch 9, **dadurch gekennzeichnet, dass** man die benannte Tasche ausbildet, indem man eine zweite Filmstreifenschicht (35) auf einer ersten, eine der Wandungen des benannten Behältnisses bildenden Schicht (1) anordnet, wobei zwei Längskanten dieser ersten (1) und zweiten (35) Schicht aneinandergrenzen und die Breite dieser zweiten Schicht (35) der Tiefe der benannten Tasche entspricht, dass man eine dritte Filmstreifenschicht (36) von grösserer Breite auf der zweiten Schicht (35) anordnet, dass man ein Zusammenfügen (38) in Längsrichtung des benannten Filmstreifens zwischen den beiden Schichten (35, 36), die die benannte Tasche bilden, im wesentlichen entlang der Kante der weniger breiten, dem Boden der benannten Tasche entsprechenden Schicht (35) ausführt, dass man eine vierte Filmstreifenschicht (37) der gleichen Breite wie die der dritten Schicht (36) hinzufügt, dass man diese dritte (36) und vierte (37) Schicht zwischen die benannte Längszusammenfügung (38), die den Boden der benannten Tasche bildet, und ihren jenseits dieses Bodens gelegenen Kanten entlang zweier nicht zusammenlaufender Linien (11) zusammenfügt, um einen Kanal (12) mit einer zu der benannten Längszusammenfügung (38) im wesentlichen senkrechten Achse zu bilden, und dass man eine fünfte Schicht (1) hinzufügt, um die zweite Wandung des benannten Behältnisses (30) zu bilden.

11. Verfahren gemäss Anspruch 9, **dadurch gekennzeichnet, dass** man
drei Filmstreifen (1, 2, 3) übereinanderlegt, ein erster (1) dafür bestimmt, die Wandung des Behältnisses (30) zu bilden, ein zweiter (2) dafür bestimmt, einen Kanal (12) darzustellen, der ein Ventil (12*a*) bildet, um den Flüssigkeitsstrom zu kontrollieren, und ein dritter (3) dafür bestimmt, den Kanal (12) des benannten Ventils (12*a*) dicht zu verschliessen, wobei die Breite dieses dritten Streifens (3) spürbar geringer als die des zweiten Streifens (2) ist,
je eine der entsprechenden Längskanten dieser übereinandergelegten Streifen (1, 2, 3) zur übereinstimmung bringt,
den benannten zweiten (2) und dritten (3) Streifen zusammenfaltet, um ihre anderen Längskanten mit ihren drei vorher aufeinander ausgerichteten, entsprechenden Längskanten so zu überlagern, dass der dritte zusammengefaltete Streifen (3) sich über einen Teil seiner Breite zwischen die beiden übereinandergelegten Hälften des zweiten Streifens (2) hinein erstreckt,
die Kanten (11) des benannten Kanals in dem Abschnitt des benannten zweiten, zusammengefalteten Streifens (2), der dem dritten, zusammengefalteten Streifen (3) nicht überlagert ist, zusammenfügt und gleichzeitig die zurückgeschlagenen Kanten des benannten zweiten (2) und dritten (3) Streifens zusammenfügt, und
den benannten Kanal (12) nahe seinem an den Falz (2*a*) des benannten zweiten Streifens (2) angrenzenden Ende abschneidet (18).

12. Verfahren gemäss Anspruch 11, **dadurch gekennzeichnet, dass** man vor Falzen des benannten zweiten (2) und dritten (3) Filmstreifens die benannten drei Streifen (1, 2, 3) in einem Bereich (10) zusammenschweisst, der der benannten Zunge (4) überlagert ist, indem man innerhalb dieses Bereiches (10) einen nicht verschweissten Bereich (10*a*) gegenüber dem freien Ende (4*a*) der Zunge (4) ausspart.

13. Verfahren gemäss einem der Ansprüche 9 bis 12, **dadurch gekennzeichnet, dass** er in zwei deutlich unterschiedenen Phasen abläuft, die eine daraus bestehend, einen kontinuierlichen Streifen von Beutelrohlingen zu bilden, deren sämtliche Schichten (1, 2, 3, 35, 36, 37) aneinandergefügt sind, aber entlang zumindest einer Längskante (26) und entlang der Querkanten (28, 29) voneinander getrennt sind, und die zweite daraus bestehend, die benannte röhrenförmige Dichtung (7) zu bilden, in diese das benannte Entnahmerohr (21) einzuführen und die Flüssigkeit in dem benannten Behältnis (30) zu verpacken.

## Claims

1. Bag for packaging liquid formed using plastic in film form, comprising a leaktight chamber (30) for the liquid and a pocket (15, 33), adjacent to this chamber (30), in which a pipe (21) for withdrawing the liquid is housed, means (4) being provided to give access to the inside of the said pocket (15, 33), an opening (7) being formed through part of the wall of this pocket (15, 33), adjacent to the said chamber (30), to allow the said withdrawing pipe (21) to enter the said chamber (30) in a leaktight fashion, **characterized in that** the said opening (7) is situated at the end of a tubular element (7a) of decreasing section, at the place where the section is the smallest, the element being formed from a film (3, 35) of plastic forming one wall of the said pocket (15, 33) adjacent to the said chamber (30), this tubular element (7a) being intended to accommodate the said pipe (21) for withdrawing the liquid from the chamber (30), the section of which is at least equal to that of the said opening (7), so that the said tubular element (7a) forms a seal around the said withdrawing pipe (21).

2. Bag according to Claim 1, **characterized in that** the said means (4) for giving access to the inside of the said pocket (15, 33) comprise a tab (4) cut from one of the layers of film (1) intended to form the said chamber (30) and **in that** the said tab (4), with the exception of its free end (4a), is attached to one of the layers of film (3, 35) forming the said pocket (15, 33), this attachment also extending right around the periphery of this tab (4).

3. Bag according to either of the preceding claims, **characterized in that** it comprises a first layer of film (1) forming one of the walls of the said chamber (30) and a second layer of film (35), two edges of these first and second layers (1, 35) being adjacent to one another, while the opposite edge of the second layer (35) is situated an appreciably shorter distance away from these adjacent edges than the opposite edge of the first layer (1), a third layer of film (36) covers the second layer (35), one of its edges being aligned with the adjacent edges of the first and second layers (1, 35), these second and third layers (35, 36) being attached along the free edge of the second layer (35) to form the bottom (38) of the said pocket (15, 33), the opposite edge of this third layer (36) to the said adjacent edges extending beyond the bottom (38) of the said pocket (15, 33), a fourth layer of film (37), two opposite edges of which coincide with those of the third layer (36) covering the latter, these third and fourth layers (36, 37) being attached between the bottom (38) of the said pocket (15, 33) and their edges which lie beyond this bottom (38), along two non-converging lines (11) to form a passage (12), the axis of which is more or less perpendicular to the said bottom (38), this passage (12) communicating on the one hand with the said opening (7) and on the other hand with the inside of the said chamber (30), the walls of this passage (12) being intended to be parted by the said dispensing pipe and to close back up in the absence of this pipe in order to control the passage of the liquid, a fifth layer of film (1), forming the second wall of this chamber, being attached around the periphery of the first layer of film.

4. Leaktight bag according to either one of Claims 1 and 2, **characterized in that** it contains a passage (12) which is open at both ends for controlling the flow of liquid between the inside and the outside of the bag, this passage being formed between two adjacent layers of film (2) of plastic joined together along two non-converging connecting lines (11), the opening of the section of this passage (12) being obtained by parting the said layers of film (2) from one another, two other adjacent layers of film (3) which come from one and the same film of plastic folded over on itself and whose length, perpendicular to the axis (3a) of folding, is appreciably shorter than the corresponding length of the said two first layers of film (2) being inserted between them, the other end of the said passage (12) being adjacent to the said fold (3a), the said tubular element of conical shape (7a) being formed across the said fold and entering the opening of the said passage (12), which opening is adjacent to this fold (3a).

5. Leaktight bag according to Claim 4, **characterized in that** its wall (1) is formed by folding a film (1) on itself about an axis parallel to the axis (3a) about which the second pair (3) of films is folded.

6. Leaktight bag according to Claim 5, **characterized in that** the two said layers of film (2, 3) come from one and the same sheet folded about three parallel axes.

7. Leaktight bag according to Claim 4, **characterized in that** the said common sheet is formed by a tube.

8. Leaktight bag according to one of the preceding claims, **characterized in that** the said pocket (15) is divided into a number of compartments (31, 32, 33).

9. Method for the manufacture of bags and for packaging liquid in these bags continuously, according to one of the preceding claims, starting from a film of plastic in strip form, **characterized in that** film in strip form is made to travel longitudinally and **in that** the bottom of the said pocket (15, 33) is formed between two layers of film in strip form by attaching two films (35, 36) in strip form or by longitudinally folding a film (3) in strip form, two layers of film (1) in strip form appreciably wider than the depth of the said pocket (15, 33) and intended to form the said chamber (30) are superimposed with the two faces of the said pocket (15, 33) and one of their respective edges is aligned with the edges of the opening of the said pocket (15, 33) so that access can be had laterally between these layers of film (3; 35, 36) and **in that** these layers (1, 3, 35, 36) are made to travel vertically downwards, the layers of film (3; 35, 36) forming the said pocket (15, 33) are parted, and the said tubular seal (7a) and the said opening (7) are formed through a portion of its wall (3, 36) adjacent to the said chamber, a pipe (21) for withdrawing the liquid from the chamber (30) is inserted through this tubular seal (7a), two attachment lines (24, 25) appreciably perpendicular to the fold line (3a) or join line (38) of the walls (3; 35, 36) of the pocket are formed, one on either side of the said withdrawing pipe (21), between this fold (3a) or this join line (38) and the edge of the said strip where the various layers of film (1, 3, 35, 36) are aligned, these two attachment lines (24, 25) joining together the layers of film (3; 35, 36) forming the pocket to the layer of film (1) forming the wall of the chamber equipped with the means (4) provided to give access to the inside of the said pocket, all the layers of film (1, 3, 35, 36) are then attached, on the one hand transversely (28) to the said strip of film, along the lower edge of the bag during packaging and, on the other hand, along the two longitudinal edges (26, 27) of the said strip of film in order to form the said chamber (30), the upper edge (29) of which is open, this chamber is then filled through this open edge and the said bag is closed by attaching all the layers, transversely, along the upper edge (29) of this chamber (30).

10. Method according to Claim 9, **characterized in that** the said pocket is formed by arranging a second layer of film (35) in strip form over a first layer (1) forming one of the walls of the said chamber, two longitudinal edges of this first layer (1) and of this second layer (35) being adjacent to one another, the width of this second layer (35) corresponding to the depth of the said pocket, a third layer of film (36) in strip form which is wider is arranged over the second layer (35), the two layers (35, 36) forming the said pocket are attached (38) in the longitudinal direction of the said film in strip form, approximately along the edge of the narrowest layer (35) corresponding to the bottom of the said pocket, a fourth layer of film (37) in strip form with the same width as the third layer (36) is added, this third layer (36) and this fourth layer (37) are attached between the said longitudinal attachment (38) forming the bottom of the said pocket and their edges which lie beyond this bottom, along two non-converging lines (11) to form a passage (12), the axis of which is more or less perpendicular to the said longitudinal attachment (38), and a fifth layer (1) is added to form the second wall of the said chamber (30).

11. Method according to Claim 9, **characterized in that**
three strips of film (1, 2, 3) are superimposed, a first strip (1) intended to form the wall of the chamber (30), a second strip (2) intended to form a passage (12) forming a valve (12a) to control the flow of liquid, and a third (3) intended to close the passage (12) of the said valve (12a) in a leaktight fashion, the width of this third strip (3) being appreciably less than that of the second strip (2),
one of the respective longitudinal edges of these superimposed strips (1, 2, 3) is made to coincide,
the said second strip (2) and the said third strip (3) are folded onto themselves so that their other respective longitudinal edges are superimposed with their three respective longitudinal edges that were aligned earlier so that the folded-over third strip (3) stretches between the two superimposed halves of the second strip (2) over a portion of its width,
the edges (11) of the said passage (12) are attached **in that** part of the said folded-over second strip (2) which is not superimposed with the third strip (3) folded over on itself and, at the same time, the folded-over edges of the said second (2) and third (3) strips are attached to one another, and
the said passage (12) is cut (18) near its end adjacent to the fold (2a) of the said second strip (2).

12. Method according to Claim 11, **characterized in that** before the said second (2) and third (3) strips of film are folded, the said three strips (1, 2, 3) are welded together in a region (10) superimposed with the said tab (4), leaving within this region (10) an unwelded portion (10a) opposite the free end (4a) of the tab (4).

13. Method according to one of Claims 9 to 12, **characterized in that** it takes place in two separate phases, one consisting in forming a continuous strip of part-finished bags in which all the layers (1, 2, 3, 35, 36, 37) are attached to one another but are separate from one another along at least one longitudinal edge (26) and along the transverse edges (28, 29) and the second consisting in forming the said tubular seal (7), in inserting the said withdrawing pipe (21) therein and in packaging the liquid in the said chamber (30).
